# EUROPÄISCHE PATENTSCHRIFT

(11) **EP 0 961 912 B1**
(45) Veröffentlichungstag und Bekanntmachung des Hinweises auf die Patenterteilung: **05.03.2003**
(21) Anmeldenummer: 98912316.1
(22) Anmeldetag: 17.02.1998
(51) Int. Cl.: F41A 19/61, F41A 19/63

(54) **INDUKTIVES ZÜNDSYSTEM, INSBESONDERE FÜR INFANTERIEWAFFEN**
INDUCTIVE IGNITION SYSTEM, IN PARTICULAR FOR INFANTRY ARMS
SYSTEME D'ALLUMAGE PAR INDUCTION, NOTAMMENT POUR ARMES D'INFANTERIE

(30) Priorität: 21.02.1997 DE 19706863
(43) Veröffentlichungstag der Anmeldung: 08.12.1999
(73) Patentinhaber: Dynamit Nobel GmbH Explosivstoff- und Systemtechnik, 53840 Troisdorf (DE)
(72) Erfinder: KERN, Heinz, D-90768 Fürth (DE); KORDEL, Gerhard, D-90455 Nürnberg (DE); SCHMIDTNER, Gerhard, D-51145 Köln (DE)
(74) Vertreter: Scherzberg, Andreas, Dr.
(86) Internationale Anmeldenummer: EP9800889
(87) Internationale Veröffentlichungsnummer: WO98037375

(56) Entgegenhaltungen:
- FR-A- 1 087 469
- FR-A- 2 637 972
- US-A- 4 329 803

## Beschreibung

Die Erfindung betrifft ein induktives Zündsystem, insbesondere für Infanteriewaffen.

Die induktive Anzündung wird vorzugsweise eingesetzt für Maschinenwaffen im Mittelkaliberbereich. Hierzu ist im Waffengehäuse eine Primärspule angeordnet, die induktiv mit einer Sekundärspule im Anzündsystem der Patrone zusammenwirkt und die zur Anzündung erforderliche Zündenergie überträgt. Die Zündenergie wird durch eine externe Versorgung (Batterie, Bordnetz, etc.) bereitgestellt. Hierzu müssen Kabel verlegt werden. In der DE 32 31 369 C1 ist eine beispielhafte Sekundärspule für die Patrone beschrieben.

Die FR-A-2,637,972 beschreibt ein Geradzug-Verschlußsystem für eine automatische Rohrwaffe, worin eine induktive Anzündvorrichtung integriert ist. Diese Anzündvorrichtung besteht aus einem stabförmigen Eisenkern über den konzentrisch ein ringförmiger Permanentmagnet bewegbar ist, wodurch im Eisenkern ein Stromstoß induziert wird. Dieser Stromstoß induziert bei der Anzündung in der Patrone in einer dort angebrachten Spule einen Stromstoß, der dann die Patrone anzündet. Im Waffenkörper selbst ist keine Spule angeordnet.

Der Erfindung liegt die Aufgabe zugrunde, ein induktives Zündsystem so weiterzubilden, dass die erforderliche Zündenergie intern also ohne extra Versorgung erzeugt und bereitgestellt wird, die Betriebssicherheit verbessert ist und der Zeitpunkt der Anzündung genau einstellbar ist.

Erfindungsgemäß wird diese Aufgabe durch die Merkmale des Anspruchs 1 gelöst.

Die erfindungsgemäße Lösung zeichnet sich dadurch aus, dass erfindungsgemäß im Waffengehäuse ein von einer Spannstellung in eine Abschussstellung verschiebbarer Waffenverschlusskörper angeordnet ist, in dem sich die Primärspule befindet und dass zur Erzeugung der Zündenergie ein induktiver Stoßgenerator vorgesehen ist, dessen Spulensystem im Waffenverschlusskörper und dessen Magnetsystem im Waffengehäuse angeordnet ist, wobei beim Verschieben des Waffenverschlusskörpers von der Spannstellung in die Abschussstellung das Spulensystem am Magnetsystem vorbeigleitet und im Spulensystem die erforderliche Zündenergie induziert.

Erfindungsgemäß ist im Waffenverschlusskörper eine elektronische Schaltung zur Zwischenspeicherung und/oder Aufbereitung der im Spulensystem des Stoßgenerators erzeugten Zündenergie und zur zeitgerechten Weitergabe an die Primärspule vorgesehen..Zur Zwischenspeicherung wird zweckmäßigerweise ein Kondensator eingesetzt und zur Aufbereitung ein Gleichrichter.

Der Waffenverschlußkörper ist bevorzugt entgegen der Kraft einer Feder von der Abschußstellung in die Spannstellung verschiebbar und wird zum Spannen über einen Ladehebel verschoben.

Die erfindungsgemäße Lösung der Aufgabe ist durch folgende Merkmale gekennzeichnet:
a) Die Erzeugung der Zündenergie erfolgt durch einen induktiven Stoßgenerator. Ein Spulensystem erfährt durch ein "Vorbeifahren" an Permanentmagneten eine Durchflutung von wechselnden Magnetfeldern, wobei eine Induktionsspannung an den Klemmen des Spulensystems abgegriffen wird.
b) Die notwendige Bewegung zur Generierung der Induktionsspannung wird durch die interne Waffenkinematik (Relativbewegung des Waffenverschlußkörpers zum feststehenden Gehäuse) erreicht.
c) Die Zwischenspeicherung der Energie zur Zündung der Patrone erfolgt in einem Energiekreis (Kondensator) und wird zum Zweck der Zündung der Patrone durch eine geeignete, nicht näher beschriebene Elektronik über ein induktives Übertragungssystem (Primärspule im Waffenverschlußkörper, Sekundärspule in der Patrone) in den induktiven Anzünder der Patrone eingekoppelt. Die Zündung der Patrone wird eingeleitet.

Besondere Merkmale sind:
- Der induktive Stoßgenerator ist Bestandteil des feststehenden Waffengehäuses sowie des beweglichen Waffenverschlußkörpers.
- Die Zündenergiespeicherung bzw. Zwischenspeicherung im Kondensator und der funktionsgerechte Energietransfer in die Patrone über eine geeignete Steuerelektronik ist im beweglichen Waffenverschlußkörper integriert.

Die Erfindung hat daher folgende Vorteile:
- Externe Energieversorgung entfällt.
- Bedingt durch den Funktionsablauf in der Waffe ist keine zusätzliche Sicherheitseinrichtung für die Funktionselektronik gegen unbeabsichtigte Schußauslösung notwendig.
- Elektrische Verbindungen zwischen Energiegenerierung, Energiespeicher und Induktionskreis sind unkritisch.
- Sämtliche elektrischen Funktionskomponenten sind integraler Bestandteil des Waffenverschlußkörpers, eine problemlose schnelle Austauschbarkeit durch ein Ersatzteil (Waffenverschlußkörper) ist gegeben.
Im Waffenverschlußkörper (beweglich) - nachfolgend auch Verschluß genannt - befinden sich die **Primärspule**, eine nicht näher bezeichnete **Steuerelektronik**, die die im **Kondensator** gespeicherte Energie (erzeugt mittels induktivem **Stoßgenerator**) auf die Primärspule dann freigibt, wenn sich die Patrone im Patronenlager befindet und der Verschluß sicher geschlossen ist (Eventuell erfolgt vorher eine Abfrage über einen Sensor oder es ist eine elektronische Zeitverzögerung vorgesehen. Es muß sichergestellt sein, daß der Verschluß auch wirklich zu ist.). Der **Stoßgenerator** ist "quasi" zweigeteilt.

Im Waffenverschlußkörper befinden sich Spulen, über ein weichmagnetisches Joch gewickelt. Permanentmagnete befinden sich im feststehenden Waffengehäuse. Die beiden Teile sind so angeordnet, daß, wenn aufgrund des "Schußbefehts" der Waffenverschlußkörper von der Spannstellung in Abschußstellung fährt (während dieses Vorgangs wird gleichzeitig die Patrone ins Patronenlager geschoben), das weichmagnetische Joch und die Magnete in Deckung kommen, wodurch im weichmagnetischen Joch eine Magnetflußänderung erfolgt, die eine Spannung in den Spulen induziert. Dieser Spannungsimpuls (eine gedämpfte Schwingung), wird über eine Gleichrichterschaltung dem Kondensator zugeführt und lädt diesen auf. Die im Kondensator gespeicherte Energie wird zum Zwecke der Zündung über einen elektronischen Schalter auf die Primärspule entladen. Hierbei entsteht wiederum ein wechselndes Magnetfeld, welches in den induktiven Anzünder der Patrone eingekoppelt wird; der Zündvorgang der Patrone wird eingeleitet. Der Waffenverschlußkörper fährt wieder zurück. Der Vorgang beginnt von Neuem (z. B. bei Dauerfeuer oder Feuerstoß).

Soll die Waffe zur ersten Schußabgabe aktiviert werden, muß der Waffenverschlußkörper mit Hilfe einer geeigneten Einrichtung (z. B. Ladehebel) in Ausgangsposition gebracht werden (er befindet sich dann in Spannstellung). Soll ein Schuß abgefeuert werden, wird der Waffenverschlußkörper über den Abzug und eine entsprechende Mechanik nach vorne bewegt, der Funktionsablauf ist entsprechend dem beschriebenen Vorgang.

Weitere Merkmale ergeben sich aus den Figuren, die nachfolgend beschrieben sind. Es zeigt:
- Fig. 1: schematisch die Funktionsweise des erfindungsgemäßen induktiven Zündsystems,
- Fig. 2: in Schnitten durch ein Waffengehäuse mit beweglichem Verschluß die Funktionsweise der Erfindung und
- Fig. 3: den induktiven Stoßgenerator bzw. die Anordnung des Spulensystems im Verschluß und des Magnetsystems im Waffengehäuse.

Fig. 1 zeigt schematisch die Funktionsweise eines induktiven Anzündsystems für Infanteriewaffen. In einem Waffengehäuse 1 ist ein verschiebbarer Waffenverschlußkörper 5, auch einfach Verschluß genannt, angeordnet. Angrenzend an den Waffenverschlußkörper 5 befindet sich ein Waffenrohr 13 in dem gerade eine Patrone 4 eingeführt ist. Die Patronenzuführung ist nicht gezeigt.

Im Waffenverschlußkörper 5 ist ein Spulensystem 7 angeordnet, welches zusammen mit einem im Waffengehäuse 1 angeordneten Magnetsystem einen Stoßgenerator 6 bildet. Außerdem befindet sich im Waffenverschlußkörper 5 eine elektronische Schaltung 9 mit beispielhaft einem Gleichrichter 14, einem Kondensator 15 und einem elektronischen Schalter 16. An dem der Patrone 4 zugewandten Ende ist eine Primärspule 2 angeordnet, die bei der Anzündung Energie auf eine in der Patrone 4 angeordnete Sekundärspule 3 überträgt.

Wird die Waffe geladen, dann wird mit dem Ladehebel 11 (nur schematisch angedeutet) der Waffenverschlußkörper 5 gegen die Kraft einer Feder 10 in eine Spannstellung gebracht. Diese Spannstellung ist gestrichelt eingezeichnet. Die Feder 10 ist gespannt und will den Waffenverschlußkörper in die Abschußstellung (vorher beschrieben) zurückdrücken. Beim Schuß wird ein Trigger 12 (Abschußhebel etc.) betätigt und der Waffenverschlußkörper 5 bewegt sich von der Spannstellung in die Abschußstellung. Dabei gleitet das Spulensystem 7 im Waffenverschlußkörper 5 am Magnetsystem 8 im Waffengehäuse 1 vorbei. Hierbei wird eine Zündspannung im Spulensystem 7 erzeugt und an eine elektronische Schaltung 9 geleitet. Die Verbindungsdrähte oder Leiterbahnen sind nicht gezeigt. Diese elektronische Schaltung 9 enthält zumindest einen Kondensator 15, einen Gleichrichter 14 und einen elektronischen Schalter 16. Außerdem sollte noch ein Zeitglied bzw. eine Verzögerungsschaltung enthalten sein, die erst wenn sich der Waffenverschtußkörper 5 in Abschußstellung befindet, die Zündspannung an die Primärspule 2 anlegt. Vorher muß sichergestellt sein, daß sich der Waffenverschlußkörper 5 auch wirklich in der Abschußstellung befindet. Dies könnte z. B. über ein Sensorelement geschehen.

Liegt die Zündspannung an der Primärspule 2 an, wird in der Sekundärspule 3 in der Patrone 4 eine Spannung induziert, die zu einer Anzündung der Patrone 4 führt.

Fig. 2 zeigt in einzelnen Schnitten die Funktionsweise des induktiven Zündsystems.
Fig. 2a zeigt im Schnitt ein Waffengehäuse 1 in dem ein verschiebbarer Waffenverschlußkörper 5 angeordnet ist. Eine Patrone 4 befindet sich in der Zuführung, jedoch noch nicht im Waffenrohr 13. Im Waffenverschlußkörper 5 ist, wie schon beschrieben, ein Spulensystem 7 angeordnet und im Waffengehäuse 1 ein Magnetsystem 8. Beide bilden zusammen einen Stoßgenerator.

Nicht gezeigt ist, daß sich im Waffenverschlußkörper 5 noch eine elektronische Schaltung und eine Primärspule befinden (siehe Fig. 1). Fig. 2a zeigt den Waffenverschlußkörper 5 in seiner Abschußstellung. Die Feder 10 ist entspannt.

Fig. 2b zeigt denselben Gegenstand wie Fig. 1a, nur ist der obere Teil abgeschnitten. Denselben Schnitt zeigen auch die Figuren 2c, d, e.

In Fig. 2c befindet sich der Waffenverschlußkörper 5 in seiner Spannstellung. Die Feder 10 ist gespannt und will den Waffenverschlußkörper 5 in seine Abschußstellung bewegen. Eine Patrone 4 befindet sich vor dem Waffenrohr 13.

Wird der Schuß eingeleitet, dann bewegt sich der Waffenverschlußkörper 5 in Richtung Abschußstellung. Dies zeigt Fig. 2d. Hierbei gleitet das Spulensystem 7 am Magnetsystem 8 vorbei und im Spulensystem 7 wird eine Spannung induziert. Diese wird in der nicht gezeigten elektronischen Schaltung bzw. dem Kondensator gespeichert.

Fig. 2e zeigt den Waffenverschlußkörper 5 in seiner Abschußstellung. Die elektronische Schaltung bzw. der Kondensator geben ihre gespeicherte Energie an die nicht gezeigte Primärspule (siehe Fig. 1) ab und diese induziert in der Sekundärspule in der Patrone 4 eine Spannung, welche die Patrone 4 anzündet. Vorher hat der Waffenverschlußkörper 5 die Patrone 4 noch in das Waffenrohr 13 geschoben.

Fig. 3 zeigt den induktiven Stoßgenerator, der aus einem Spulensystem 7 im Waffenverschlußkörper 5 und einem Magnetsystem 8 im Waffengehäuse 1 besteht. Das Spulensystem 7 besteht aus einem weichmagnetischen Joch 17 auf dem Spulen aufgewickelt sind. Bevorzugt werden im Waffenverschlußkörper 5 zwei oder mehrere Stoßgeneratoren angeordnet.

## Patentansprüche

1. Induktives Zündsystem, insbesondere für Infanteriewaffen, mit einer Primärspule (2), die induktiv mit einer Sekundärspule (3) im Anzündsystem der Patrone (4) zusammenwirkt und die zur Anzündung erforderliche Zündenergie überträgt, wobei
- im Waffengehäuse (1) ein von einer Spannstellung in eine Abschussstellung verschiebbarer Waffenverschlusskörper (5) angeordnet ist, in dem sich die Primärspule (2) befindet,
- zur Erzeugung der Zündenergie ein induktiver Stoßgenerator (6) vorge-10 sehen ist, dessen Spulensystem (7) im Waffenverschlusskörper (5) und dessen Magnetsystem (8) im Waffengehäuse (1) angeordnet ist, und beim Verschieben des Waffenverschlusskörpers (5) von der Spannstellung in die Abschußstellung das Spulensystem (7) am Magnetsystem (8) vorbeigleitet und im Spulensystem (7) die erforderliche Zündenergie induziert und
- im Waffenverschlusskörper (5) eine elektronische Schaltung (9) zur Zwischenspeicherung und/oder Aufbereitung der im Spulensystem (7) des Stoßgenerators (6) induzierten Zündenergie und zur zeitgerechten Weitergabe an die Primärspule (2) vorgesehen ist.

2. Zündsystem nach Anspruch 1, **dadurch gekennzeichnet, dass** der Waffenverschlusskörper (5) entgegen der Kraft einer Feder (10) von der Abschussstellung in die Spannstellung verschiebbar ist.

3. Zündsystem nach Anspruch 1 oder 2, **dadurch gekennzeichnet, dass** der Waffenverschlusskörper (5) über einen Ladehebel (11) von der Abschussstellung in die Spannstellung verschiebbar ist.

## Claims

1. Inductive ignition system, in particular for infantry weapons, having a primary coil (2) which cooperates inductively with a secondary coil (3) in the ignition system of cartridge (4) and which transmits the ignition energy that is required for the ignition, wherein
- a weapon breechblock component (5), which can be moved from a cocked position into a firing position and in which the primary coil (2) is located, is arranged in the weapon housing (1),
- an inductive power generator (6), the coil system (7) of which is arranged in the weapon breechblock component (5) and the magnet system (8) of which is arranged in the weapon housing (1), is provided for the purpose of generating the ignition energy, and the coil system (7) slides past the magnet system (8) and induces the necessary ignition energy in the coil system (7) when the weapon breechblock component (5) is moved from the cocked position into the firing position, and
- an electronic circuit arrangement (9) for the intermediate storage and/or processing of the ignition energy induced in the coil system (7) of the power generator (6) and for the timely retransmission thereof to the primary coil (2) is provided in the weapon breechblock component (5).

2. Ignition system according to claim 1, **characterised in that** the weapon breechblock component (5) can be moved from the firing position into the cocked position in opposition to the force of a spring (10).

3. Ignition system according to claim 1 or 2, **characterised in that** the weapon breechblock component (5) can be moved from the firing position into the cocked position by means of a loading lever (11).

## Revendications

1. Dispositif d'allumage par induction, en particulier pour armes d'infanterie, comportant une bobine primaire (2) qui coopère par induction avec une bobine secondaire (3) dans le système d'allumage de la cartouche (4) et fournit l'énergie nécessaire pour l'allumage,
- dans lequel un corps formant culasse (5), à l'intérieur duquel est logée la bobine primaire (2), est monté coulissant dans le corps (1) de l'arme, entre une position d'armement et une position de tir,
- dans lequel il est prévu, pour produire l'énergie d'allumage, un générateur d'impulsion (6) à induction, dont le système de bobines (7) est disposé dans le corps formant culasse (5) et le système magnétique (8) dans le corps (1) de l'arme, le système de bobines (7), lors du coulissement du corps formant culasse (5) de la position d'armement vers la position de tir, glissant devant système magnétique (8) et induisant l'énergie d'allumage nécessaire dans ledit système de bobines (7), et
- dans lequel il est prévu dans le corps formant culasse (5) un circuit électronique (9) pour le stockage intermédiaire et/ou le conditionnement de l'énergie d'allumage induite dans le système de bobines (7) du générateur d'impulsion (6) et pour la transmission en temps utile à la bobine primaire (2).

2. Système d'allumage selon la revendication 1, **caractérisé en ce que** le corps formant culasse (5) peut être amené par coulissement à l'encontre de la force d'un ressort (10) de la position de tir dans la position d'armement.

3. Système d'allumage selon la revendication 1 ou 2, **caractérisé en ce que** le corps formant culasse (5) peut être amené à l'aide d'un levier d'armement de la position de tir dans la position d'armement.
